# FASCICULE DE BREVET EUROPEEN

(11) **EP 1 572 375 B1**
(45) Date de publication et mention de la délivrance du brevet: **21.06.2006**
(21) Numéro de dépôt: 03813191.8
(22) Date de dépôt: 15.11.2003
(51) Int. Cl.: B05B 11/00

(54) **POMPE DOSEUSE A ACTIONNEMENT MANUEL**
MANUELL BETÄTIGTE DOSIERPUMPE
MANUALLY-ACTUATED METERING PUMP

(30) Priorité: 13.12.2002 FR 0215854
(43) Date de publication de la demande: 14.09.2005
(73) Titulaire: Lablabo, 74100 Annemasse (FR)
(72) Inventeur: ARGHYRIS, Laurent, F-74420 Boege (FR); PUVILAND, Patrice, F-74800 La Roche sur Foron (FR); TABERLET, Jean-Philippe, F-74420 Villard (FR)
(74) Mandataire: L'Helgoualch, Jean
(86) Numéro de dépôt international: PCT/FR2003/003725
(87) Numéro de publication internationale: WO 2004/054721

(56) Documents cités:
- EP-A- 0 538 162
- EP-A- 0 733 559
- EP-A- 0 747 292
- WO-A-95/00195
- FR-A- 2 785 878
- FR-A- 2 813 863
- US-A- 4 662 544
- US-A- 5 926 953
- US-B1- 6 354 469

## Description

La présente invention concerne une pompe doseuse pour la distribution de produits fluides, liquides ou pâteux, et plus particulièrement une pompe doseuse à actionnement manuel pour flacon rigide à poche souple ou à piston et tube plongeur, contenant un produit fluide, liquide ou pâteux destiné à être délivré en doses unitaires constantes, ainsi qu'un dispositif de distribution équipé d'une telle pompe.

Le principe de fonctionnement des pompes doseuses pour la distribution de produits fluides, liquides ou pâteux est bien connu. Elles sont montées sur un flacon contenant le produit à distribuer et elles sont constituées d'une chambre doseuse présentant un volume déterminé, d'un piston susceptible de se déplacer dans la chambre sous l'action d'un poussoir, et d'au moins deux clapets. Le clapet inférieur, ou clapet d'admission, situé à l'entrée de la chambre et contrôlant la communication avec l'intérieur du flacon, est fermé lorsque le poussoir est enfoncé tandis que le clapet supérieur, à la sortie de la chambre, est ouvert, laissant passer le produit expulsé de la chambre par le déplacement du piston, puis, lorsque le poussoir est relâché, le piston remonte dans la chambre sous l'action d'un ressort, le clapet supérieur se referme tandis que le clapet inférieur s'ouvre, permettant le remplissage de la chambre en vue d'une nouvelle distribution d'une dose de produit.

Ce mode de fonctionnement implique que de l'air puisse s'introduire dans le flacon pour compenser le volume libéré par le produit expulsé du flacon et permettre le remplissage régulier de la chambre de dosage à chaque actionnement du poussoir.

Pour assurer le conditionnement et la distribution de produits qui doivent être conservés à l'abri de l'air, notamment dans le domaine des produits pharmaceutiques et cosmétiques, on connaît des dispositifs qui comportent généralement un récipient à coque rigide dans lequel se déplace un piston repoussant le produit vers l'orifice d'admission dans la chambre de dosage et l'isolant de l'air qui pénètre au-dessus du piston. On connaît aussi des dispositifs à récipient rigide dans lequel est placée une poche souple qui se rétracte au fur et à mesure que le produit en est extrait. Le produit restant dans la poche est maintenu à l'abri de l'air, tandis que l'expulsion du produit hors de la poche peut être obtenue au moyen d'une pompe sans reprise d'air, ou "airless", ou sous la pression d'un gaz propulseur agissant sur la paroi de la poche, dans le flacon.

Dans le cas de l'expulsion du produit hors de la poche au moyen d'une pompe sans reprise d'air, un évent est prévu, généralement dans le fond ou dans le col du flacon, pour permettre à l'air extérieur de pénétrer dans l'espace situé entre le flacon et la poche à chaque actionnement de la pompe et permettre ainsi à la poche de se rétracter en maintenant une pression suffisante sur ses parois. Un exemple de réalisation suivant cette technique est décrit dans le brevet FR 2.723.356 relatif à un dispositif comportant une poche en matière plastique souple, telle que polyéthylène ou polypropylène, dans un récipient rigide dont le col comporte une entrée d'air.

Les pompes doivent assurer une bonne étanchéité et pouvoir fonctionner aussi bien en position verticale qu'en position inclinée. Le brevet FR 2.669.379 décrit une pompe doseuse procurant une bonne étanchéité même en cas de changement de position, du type à piston axial portant un piston flottant coulissant, comportant trois clapets. Le brevet FR 2.726.810 décrit un exemple de pompe sans entrée d'air dans laquelle le clapet inférieur est souple et tronconique tandis que le clapet supérieur est porté par un disque placé à la base de la tige creuse du poussoir. Toutefois, les pompes de ce type présentent l'inconvénient de comporter un nombre relativement important de composants, ce qui les fragilise et alourdit leur coût de fabrication.

Le brevet EP 0.538.162 décrit un dispositif d'obturation pour flacon, dont une variante comporte un poussoir creux formant une chambre de dosage, entre un clapet de sortie et un clapet d'admission ; quand on actionne le poussoir, la base de la pièce formant clapet inférieur est repoussée et se déforme, facilitant alors l'ouverture du tronc de cône entourant la pièce cylindrique axiale, ce qui risque d'entraîner un retour de fluide dans le flacon. La demande de brevet WO 95.25945 concerne une pompe comportant un clapet inférieur déformable et un clapet d'expulsion dont l'orifice est similaire, mais les dimensions et les fonctions différentes. D'autres exemples de flacons distributeurs à poussoir creux sont décrits dans les brevets EP 888.823 et EP 733.559. Dans tous ces flacons distributeurs, les clapets ont des formes, des dimensions et des fonctions différentes.

La présente invention a pour objet une pompe doseuse sans reprise d'air, pour la distribution de produits fluides, liquides ou pâteux, comportant un nombre réduit de composants.

La présente invention a également pour objet une pompe doseuse sans reprise d'air, assurant une distribution régulière de doses unitaires constantes de produits fluides, liquides ou pâteux.

L'invention a encore pour objet un dispositif de conditionnement et de distribution de produits fluides, liquides ou pâteux, du type flacon rigide à poche souple, comprenant une pompe doseuse telle que décrite ci-dessus, assurant un fonctionnement satisfaisant quelle que soit la position du flacon rigide.

L'invention a aussi pour objet un dispositif de conditionnement et de distribution de produits fluides ou liquides, du type flacon rigide à évent, comprenant une pompe doseuse telle que décrite ci-dessus, montée de manière étanche sur un flacon pourvu d'un évent.

Conformément à la présente invention, la pompe doseuse à actionnement manuel, pour flacon rigide, est du type à double clapet, comprenant un clapet inférieur d'admission et un clapet supérieur d'expulsion à l'entrée et à la sortie, respectivement, d'une chambre de dosage montée coulissante sur le clapet inférieur, et elle se distingue en ce que le clapet inférieur et le clapet supérieur sont identiques.

Suivant une forme préférentielle de réalisation de l'invention, le clapet inférieur est fixé sur un tube creux communiquant avec la poche, tandis que le clapet supérieur est monté à l'extrémité de la buse de sortie de la pompe. Cette forme de réalisation présente l'avantage de constituer une fermeture extrême qui réduit à néant le volume mort de produit en sortie de poussoir, ce qui facilite la préservation de ce dernier et évite une accumulation disgracieuse de produit à la sortie du poussoir qui pourrait, en se desséchant, obturer la buse de sortie.

Le clapet inférieur, sur lequel coulisse la chambre de la pompe, fait office de piston, ce qui simplifie la fabrication de la pompe.

Conformément à une autre caractéristique préférentielle de l'invention, les deux clapets, inférieur et supérieur, sont identiques et interchangeables au montage du dispositif, ce qui simplifie considérablement sa fabrication et en réduit fortement le coût.

Suivant une forme de réalisation simple et peu onéreuse, les clapets sont constitués par un capuchon cylindrique en matière élastique percé en son centre, fixé sur une pièce cylindrique formant support et comportant un orifice annulaire entourant en son centre un élément venant en regard du trou du capuchon et masquant ce dernier. Au repos, la paroi frontale du capuchon recouvre l'orifice annulaire et prend appui sur l'élément central. Ainsi le clapet est fermé. Une surpression externe plaque la paroi du capuchon contre son support et maintient alors le clapet fermé. Au contraire, une surpression interne provoque le soulèvement de la lame élastique de la paroi frontale du capuchon, découvrant l'orifice annulaire et entraînant l'ouverture du clapet.

Conformément à une forme préférentielle de réalisation de l'invention, les clapets ont une forme cylindro-conique comprenant un dôme percé en son centre, dont la paroi, en position d'obturation, recouvre la buse de sortie à orifice annulaire dans un plan sensiblement perpendiculaire au flux sortant du fluide. Plus particulièrement, la paroi du clapet, dans sa partie en forme de dôme, vient recouvrir l'orifice annulaire, sensiblement perpendiculairement à son axe, et prend appui sur l'élément central cylindrique se trouvant dans l'axe de l'orifice. Cette disposition permet de combiner le clapet avec un orifice de section relativement importante, tant pour le clapet inférieur d'admission que pour le clapet supérieur d'expulsion.

Les clapets peuvent être réalisés en toute matière présentant les caractéristiques voulues de flexibilité et d'élasticité, et compatible avec les produits contenus dans le flacon. A titre d'exemple, on peut utiliser des clapets en caoutchouc naturel ou synthétique ou en élastomères thermoplastiques, tels que polyesters thermoplastiques, polyuréthannes ou SBS, ou encore en silicones.

Suivant une forme avantageuse de réalisation de la présente invention, les clapets sont réalisés en une matière dont la dureté Shore A est comprise entre 40 et 80, et de préférence entre 50 et 60.

Il peut être avantageux, conformément à l'invention, de monter la pompe de manière étanche sur le flacon rigide par l'intermédiaire d'une bague ou d'un capot. Suivant une variante, la pompe est montée directement sur le flacon, par exemple par emboîtement.

Suivant une forme avantageuse de réalisation le poussoir comporte des moyens pour limiter sa course et adapter la dose à un volume déterminé. Ces moyens peuvent être réalisés en prévoyant par exemple une ou plusieurs butées placées sur la partie mobile du poussoir et coopérant avec des moyens complémentaires sur la partie fixe, ou en jouant sur la longueur de la partie cylindrique du poussoir, ou encore en insérant un manchon limiteur de course du poussoir sur le support. On peut ainsi disposer de dispositifs de distribution de produits fluides prévus pour procurer des doses différentes de produit, en ne modifiant qu'un seul élément constitutif, ou en insérant un élément complémentaire simple. Un tel système est particulièrement économique.

Un circuit d'entrée d'air est prévu pour que l'air extérieur puisse pénétrer dans le flacon et compenser le volume de produit expulsé par la pompe.

Dans le cas d'un dispositif du type flacon rigide à poche souple, l'air extérieur doit parvenir dans l'espace séparant la poche souple de la paroi intérieure du flacon rigide afin d'y maintenir une pression suffisante pour que la poche puisse se rétracter à chaque expulsion de produit. Ce circuit d'air est de préférence situé au niveau du poussoir de la pompe, et comporte des moyens pour assurer son obturation lorsque le poussoir est relevé, en position de repos.

Dans le cas d'un flacon rigide simple, avec ou sans piston racleur, le circuit d'air peut être constitué par une éventation, de préférence dans le fond du flacon.

Ainsi, suivant une forme avantageuse de réalisation, on prévoit, dans le fond du flacon rigide, un évent pourvu d'un clapet, pour éviter toute fuite du produit contenu dans le flacon, et d'un filtre pour empêcher l'introduction de polluants, tels que des bactéries, qui pourraient dégrader le produit à distribuer.

Dans la variante comportant un évent dans le fond du flacon, il est préférable de prévoir un tube plongeur prolongeant la pompe dans le flacon, l'extrémité du tube plongeur pouvant se trouver à proximité du fond du flacon.

Afin d'assurer une bonne étanchéité de l'ensemble constitué par le flacon, la pompe, et éventuellement la poche souple, y compris dans des situations où cet ensemble se trouverait dans une zone de pression suffisamment faible pour être susceptible de provoquer une ouverture des deux clapets, dans le cas de clapets identiques, et d'entraîner une fuite du produit contenu dans la chambre de dosage et dans le flacon, un capot ou capuchon peut être prévu monté amovible sur la tête de distribution.

Des moyens peuvent être prévus pour assurer l'étanchéité du montage du capuchon sur la tête, et par exemple le capuchon peut être mis en place par emboîtement grâce à une forme complémentaire du bord interne du capuchon et de la base du nez du poussoir le recevant, ce montage étant complété par un joint torique ou des godrons d'étanchéité.

Un tel accessoire complétant la pompe et son poussoir assure une excellente étanchéité dans toutes les conditions de stockage, même en cas de chute de la pression extérieure, et permet de préserver le produit contenu dans le flacon.

La pompe conforme à la présente invention présente l'avantage de ne comporter qu'un nombre limité de composants, ce qui réduit les coûts de fabrication. Ainsi, la pompe de l'invention ne comporte que 5 ou 6 composants, selon la configuration adoptée ; de plus, les clapets inférieur (admission) et supérieur (expulsion) peuvent être identiques, ce qui permet de réduire encore les outillages nécessaires à la fabrication. A titre de comparaison, les pompes couramment utilisées dans la technique des flacons à poche souple pour produits cosmétiques ou pharmaceutiques comportent généralement entre 15 et 20 composants.

La pompe est généralement réalisée en matière plastique telle que le polyéthylène ou le polypropylène de densité appropriée pour lui conférer les propriétés mécaniques voulues.

La poche peut être réalisée en une matière plastique choisie par exemple parmi un polyéthylène, un polypropylène, un polyamide, un copolymère d'éthylène et d'alcool vinylique (EVOH), un polyéthylène basse densité, etc. Il peut s'agir de matières monocouches ou de complexes multicouches incluant une couche métallique, par exemple une couche d'aluminium formant barrière renforçant l'étanchéité, combinée à une ou plusieurs couches de matière plastique.

La poche peut être fabriquée à partir de ces matières par des techniques telles que le soufflage en un seul tenant, ce qui présente l'avantage de réduire l'investissement nécessaire à la fabrication. On peut aussi procéder par injection soufflage ou extrusion soufflage d'une paraison dans un moule adapté. On peut également fabriquer la poche par soudage d'un film plastique ou métallique, ou d'un complexe multicouche métal / plastique sur un support formant le col de la poche.

Il peut être avantageux de réaliser la poche en une matière adaptée au produit qu'elle contient. Ainsi, à titre d'exemple, la poche peut être en polyéthylène basse densité quand elle doit contenir une crème peu sensible aux effets du milieu extérieur, tandis qu'elle peut être réalisée en un polyamide procurant une meilleure protection contre les effets de l'oxygène et contre la perte par évaporation de la vapeur d'eau, lorsqu'elle doit contenir un produit plus fragile.

Les avantages et caractéristiques de la pompe suivant la présente invention apparaîtront dans les exemples non limitatifs de réalisation décrits plus en détail ci-après, en référence aux dessins annexés, qui représentent :
Figure 1 : une vue schématique en coupe d'une pompe montée sur le col d'un récipient rigide, présentée en position de repos, poussoir relevé.
Figures 2a et 2b : une vue en coupe partielle d'un dispositif de distribution de produits fluides, liquides ou pâteux, comprenant une pompe suivant la Figure 1 montée sur un simple flacon, le poussoir étant en position haute (Fig. 2a) ou basse (Fig. 2b).
Figures 3a et 3b : une vue en coupe partielle d'une variante du dispositif de la Figure 2 où le poussoir, en position haute sur la Fig. 3a et en position basse sur la Fig. 3b, est adapté à l'expulsion d'une petite dose de produit.
Figures 4 a et 4b : une vue en coupe partielle d'une autre variante du dispositif de la Figure 2 où la course du poussoir, en position haute sur la Fig. 4a et en position basse sur la Fig. 4b, est limitée par un manchon.
Figure 5 : une vue en coupe d'une variante du dispositif de la Figure 1, comportant un tube plongeur et un évent au fond du flacon.
Figure 6 : une vue agrandie en coupe du nez de distribution du poussoir portant un capuchon d'obturation étanche.
Figure 7 : une vue agrandie en coupe d'une variante de réalisation du poussoir de la Figure 6.

La pompe (1) représentée sur la Figure 1 est montée sur le corps (2) d'un flacon rigide par l'intermédiaire d'un capot (3). A cet effet, le capot (3) comporte un trou cylindrique (4) dans lequel vient se loger le corps (5) de la pompe (1) qui peut y coulisser.

La chambre (6) de la pompe (1) est délimitée par le clapet inférieur (7), ou clapet d'admission, et le clapet supérieur (8), ou clapet d'expulsion. Les deux clapets (7) et (8) sont identiques mais montés en opposition, comme indiqué ci-après, c'est-à-dire que le clapet d'admission se ferme quand le clapet d'expulsion s'ouvre, et inversement, en fonction des mouvements de la pompe. Comme le montre la Figure 1, le clapet supérieur (8) est monté à l'extrémité de la buse de sortie de la pompe.

La partie supérieure du corps de la pompe présente la forme d'un poussoir (9) permettant à l'utilisateur d'actionner la pompe à partir de la position représentée sur la Figure 1, en enfonçant le poussoir (9) contre le ressort hélicoïdal métallique (10) placé à l'extérieur de la chambre, de telle sorte qu'il n'entre pas en contact avec le produit sortant de la poche. Dans ce mouvement, le corps de la pompe coulisse dans le trou cylindrique (4) du capot (3), jusqu'à ce que l'extrémité inférieure (11) du corps (5) de la pompe vienne prendre appui contre la collerette (12) solidaire du tube (13) portant le clapet inférieur (7).

Dans ce mouvement de descente du poussoir (9), le clapet inférieur (7) reste fermé tandis que le clapet supérieur (8) est ouvert, laissant sortir le produit se trouvant dans la chambre (6).

Lorsque l'utilisateur relâche la pression sur le poussoir (9), le corps (5) de la pompe (1) remonte sous l'action du ressort (10) jusqu'à ce que la retenue circulaire (14) vienne en contact contre la butée (15) formée sur la paroi interne du trou cylindrique (4) dans le capot (3).

Dans ce mouvement de remontée du poussoir (9), le clapet supérieur (8) reste fermé tandis que le clapet inférieur (7) est ouvert, laissant pénétrer dans la chambre (6) le produit se trouvant dans la poche (16).

La poche (16) est fixée par son col (17) à la base du tube (13), et repose sur l'épaulement (18) formé sur le corps (2) du flacon. La fixation du col (17) sur le tube (13) peut être faite par soudage aux ultrasons. La petite dimension du col (17) de la poche, soit moins du tiers de la section du flacon, facilite sa fabrication par simple technique de soufflage.

La pompe étant étanche, ainsi que sa fixation sur le col (17) de la poche (16), un circuit d'entrée d'air est prévu pour que l'air extérieur puisse pénétrer dans l'espace séparant la poche de la paroi intérieure du flacon afin d'y maintenir une pression suffisante pour que la poche puisse se rétracter à chaque expulsion de produit. Ce circuit d'air est matrialisé par l'espace entre la partie extérieure du corps (5) et la paroi interne du trou cylindrique (4), formant un canal laissant passer l'air entre les parois de la pompe et du trou cylindrique. Ce canal est ouvert lorsque le poussoir est actionné, et il est fermé lorsque le poussoir est relevé car dans cette position, la nervure annulaire (19) vient prendre appui contre le bord du trou cylindrique (4) et obture le canal.

Les essais effectués avec un dispositif tel que représenté sur la Figure 1, comportant une pompe suivant l'invention, ont mis en évidence une excellente régularité de dosage, et des taux de restitution de l'ordre de 90 à 95% dans le cas de crèmes, selon leur viscosité, et supérieurs à 95% dans le cas de liquides.

De plus, l'amorçage de la pompe lors de la première utilisation peut être obtenu en 3 ou 4 pressions seulement sur le poussoir.

La Figure 2 représente la pompe de la Figure 1 montée de manière étanche sur un simple flacon rigide pour produits fluides, de préférence pour liquides, où la pompe est prolongée dans le flacon par un tube plongeur.

Le poussoir de la pompe de la Figure 2a est en position haute, et la retenue circulaire (14) située à la base du poussoir est alors en contact avec l'épaulement formant butée (15) sur la face interne du trou cylindrique recevant le poussoir. Lorsque l'utilisateur presse le poussoir contre le ressort (10) de compression, la base (11) du poussoir vient contre la collerette (12) formant le fond du trou cylindrique (4) comme représenté sur la Figure 2b. La course H1 du poussoir est indiquée sur la Figure 2a et est égale à la distance séparant la collerette (12) de la base (11) du poussoir en position relevée.

Le mouvement de descente du poussoir provoque l'ouverture du clapet (8) et l'expulsion du produit se trouvant dans la chambre de dosage (6), tandis que le clapet d'admission (7) reste fermé sous l'action de la surpression dans la chambre.

Lorsque l'utilisateur relâche ensuite le poussoir, celui-ci remonte sous l'action du ressort (10) et la dépression ainsi créée dans la chambre (6) provoque l'ouverture du clapet d'admission (7) et l'entrée de produit provenant du flacon par le tube plongeur (20), tandis que le clapet supérieur (8) reste fermé. La chambre de dosage (6) se remplit ainsi d'une dose de produit qui est prête à être expulsée lorsque l'utilisateur actionnera à nouveau le poussoir. Cette dose de produit reste à l'abri de l'air extérieur grâce à l'étanchéité du clapet supérieur (8). De plus, en raison de la position du clapet supérieur (8) aucune quantité résiduelle de produit ne reste en contact avec l'atmosphère extérieure, ce qui limite les risques d'obturation de l'orifice de sortie par des accumulations de matière.

Sur la forme de réalisation représentée sur la Figure 3a, la base cylindrique du poussoir est prolongée au-delà de la retenue circulaire (14), et la hauteur H2 séparant la base (11) du poussoir du fond (12) de la collerette est alors plus réduite. La course du piston est limitée à la hauteur H2, si bien que la pression sur le poussoir ne provoque l'expulsion que d'une dose partielle hors de la chambre (6).

Une forme de réalisation équivalente est représentée sur la Figure 4a, où le poussoir (9) est identique à celui de la Figure 2a, mais sa course est limitée par une bague cylindrique (21) placée dans le fond du trou cylindrique, sur la base de la collerette (12). La course H3 du poussoir est alors égale à la course H1 du dispositif de la Figure 2a, diminuée de la hauteur de la bague cylindrique (21).

La Figure 5 représente un flacon rigide (2) portant la pompe (1) de l'invention comportant les deux clapets (7) et (8) et le poussoir (9). le flacon (2) est complété par un système d'éventation (22).

Le système d'éventation comprend un bouchon (23) inséré dans un trou prévu dans le fond du flacon (2), et portant un filtre (24) et un clapet (25) de type usuel. Le clapet est conçu de manière à ne laisser entrer l'air extérieur dans le flacon que lorsqu'une dépression se forme dans ce dernier, c'est-à-dire quand une dose de produit est aspirée par le tube plongeur (20) du flacon vers la chambre de dosage (6).

Ainsi de l'air est introduit dans le flacon (2) à chaque actionnement du poussoir (9) de la pompe (1) pour compenser le volume de la dose expulsée, sans contaminer le produit contenu dans le flacon, grâce au filtre (24).

La Figure 6 montre le détail du clapet supérieur (8) portant un capuchon (26) monté de manière étanche sur le nez du poussoir (9). L'étanchéité est obtenue au moyen d'une nervure (27) coopérant avec la base du capuchon cylindrique (26) réalisé en matière élastique. Elle est complétée par les nervures (28) formée sur la base cylindrique du clapet supérieur (8). Le capuchon (26) enveloppe ainsi totalement le clapet (8), assurant une obturation étanche du dispositif.

Comme le montre la Figure 6, la buse de sortie de produit comprend un orifice annulaire (29) entourant un élément cylindrique (30) qui se trouve en regard du trou (31) formé dans la face frontale du clapet (8). En position d'obturation, la face frontale du clapet (8) s'applique sur l'élément cylindrique (30) et masque l'orifice annulaire (29). En raison de la flexibilité et de l'élasticité de la matière constituant le clapet (8), une surpression dans le conduit de l'orifice (29) provoque l'écartement du bord du clapet autour du trou central (31), laissant passer le produit sortant de la chambre de dosage (6). Le capuchon étanche (26), en masquant le nez du poussoir (9), empêche qu'une éventuelle chute de pression extérieure ne provoque le même phénomène, et assure donc la sécurité du produit contenu dans le flacon, au stockage.

Sur la variante de réalisation représentée sur la Figure 7, l'élément cylindrique (30) dans l'axe de l'orifice annulaire (29), comporte sur sa face avant une protubérance (32) cylindrique de même axe que l'élément cylindrique (30). Cette protubérance forme avec la face avant de l'élément cylindrique, un épaulement coopérant avec le bord le l'orifice central du clapet (8), de telle sorte que la surface frontale de la protubérance cylindrique (32) soit dans le prolongement de la surface du clapet (8).

Cette forme de réalisation permet de guider le flux de fluide sortant de l'orifice (29), même si les bords du clapet ne se soulèvent pas de manière parfaitement symétrique par rapport à l'axe de l'orifice annulaire (29).

## Revendications

1. Pompe doseuse (1) à actionnement manuel pour flacon rigide (2), du type à double clapet, comprenant un clapet inférieur d'admission (7) et un clapet supérieur d'expulsion (8) à l'entrée et à la sortie, respectivement, d'une chambre de dosage (6) montée coulissante sur le clapet inférieur (7), **caractérisée en ce que** le clapet inférieur (7) et le clapet supérieur (8) sont identiques.

2. Pompe doseuse selon la revendication 1, **caractérisée en ce que** les clapets sont de forme cylindro-conique comprenant un dôme percé en son centre, dont la paroi, en position d'obturation, recouvre un orifice annulaire de sortie.

3. Pompe doseuse selon l'une quelconque des revendications 1 et 2, **caractérisée en ce que** le clapet inférieur (7) est fixé sur un tube creux (13) communiquant avec l'intérieur du flacon.

4. Pompe doseuse selon l'une quelconque des revendications précédentes, **caractérisée en ce que** le clapet supérieur (8) est monté à l'extrémité de la buse de sortie de la pompe et constitue une fermeture extrême.

5. Pompe doseuse selon l'une quelconque des revendications précédentes, **caractérisée en ce que** les clapets sont réalisés en une matière dont la dureté Shore A est comprise entre 40 et 80.

6. Pompe doseuse selon l'une quelconque des revendications précédentes, **caractérisée en ce qu'**elle comprend des moyens (11, 21) pour limiter la course du poussoir.

7. Pompe doseuse selon la revendication 1, **caractérisée en ce qu'**elle est montée de manière étanche sur le flacon rigide (2) par l'intermédiaire d'une bague ou d'un capot (3).

8. Pompe doseuse selon l'une quelconque des revendications 1 à 6, **caractérisée en ce qu'**elle est montée directement sur le flacon rigide (2)

9. Pompe doseuse selon l'une quelconque des revendications 1 à 6, **caractérisée en ce qu'**elle est montée sur le col (17) d'une poche souple (16) placée dans le flacon rigide (2).

10. Pompe doseuse selon la revendication 9, **caractérisée en ce qu'**elle comprend un circuit d'entrée d'air dans l'espace séparant la poche souple (16) de la paroi intérieure du flacon rigide (2).

11. Pompe doseuse selon la revendication 10, **caractérisée en ce que** le circuit d'entrée d'air est situé au niveau du poussoir de la pompe, et comporte des moyens (19) pour assurer son obturation lorsque le poussoir (9) est relevé, en position de repos.

12. Pompe doseuse selon l'une quelconque des revendications 1 à 8, **caractérisée en ce qu'**elle est montée de manière étanche sur le col du flacon rigide (2), dont le fond comporte un évent (22).

13. Pompe doseuse selon la revendication 12, **caractérisée en ce que** l'évent (22) est pourvu d'un clapet (25) et d'un filtre (24).

14. Dispositif de conditionnement et de distribution de produits fluides, liquides ou pâteux, **caractérisé en ce qu'**il comprend une pompe doseuse selon l'une quelconque des revendications précédentes, associée à un flacon rigide.

## Claims

1. A manually actuated metering pump (1) for a rigid bottle (2), of the double-valve type, comprising an intake lower valve (7) and an expulsion upper valve (8) at the inlet and at the outlet, respectively, of a metering chamber (6) that is mounted so as to slide on the lower valve (7), **characterized in that** the lower valve (7) and the upper valve (8) are identical.

2. The metering pump as claimed in claim 1, **characterized in that** the valves are of cylindro-conical shape, comprising a dome pierced at its center, the wall of which, in the closure position, covers an annular outlet orifice.

3. The metering pump as claimed in either of claims 1 and 2, **characterized in that** the lower valve (7) is fixed to a hollow tube (13) that communicates with the inside of the bottle.

4. The metering pump as claimed in any one of the preceding claims, **characterized in that** the upper valve (8) is mounted on the end of the outlet nozzle of the pump and constitutes an outermost closure.

5. The metering pump as claimed in any one of the preceding claims, **characterized in that** the valves are made of a material having a Shore A hardness of between 40 and 80.

6. The metering pump as claimed in any one of the preceding claims, **characterized in that** it includes means (11, 21) for limiting the travel of the pusher.

7. The metering pump as claimed in claim 1, **characterized in that** it is sealably mounted on the rigid body (2) via a ring or a cap (3).

8. The metering pump as claimed in any one of claims 1 to 6, **characterized in that** it is mounted directly on the rigid bottle (2).

9. The metering pump as claimed in any one of claims 1 to 6, **characterized in that** it is mounted on the neck (17) of a flexible pouch (16) placed in the rigid bottle (2).

10. The metering pump as claimed in claim 9, **characterized in that** it includes an air inlet circuit for air to enter the space separating the flexible pouch (16) from the inner wall of the rigid bottle (2).

11. The metering pump as claimed in claim 10, **characterized in that** the air inlet circuit is located level with the pusher of the pump, and comprises means (19) for ensuring that it is closed off when the pusher (9) is raised, in the rest position.

12. The metering pump as claimed in any one of claims 1 to 8, **characterized in that** it is sealably mounted on the neck of the rigid bottle (2), the bottom of which includes a vent (22).

13. The metering pump as claimed in claim 12, **characterized in that** the vent (22) is provided with a valve (25) and with a filter (24).

14. A device for packaging and dispensing fluid, liquid or pasty products, **characterized in that** it comprises a metering pump as claimed in any one of the preceding claims, associated with a rigid bottle.

## Patentansprüche

1. Händisch betätigte Dosierpumpe (1) für einen starren Behälter (2) vom Typ mit Zwillingsventil, umfassend ein unteres Einlassventil (7) und ein oberes Ausstoßventil (8) am Eingang bzw. am Ausgang einer Dosierkammer (6), die gleitend auf dem unteren Ventil (7) angebracht ist, **dadurch gekennzeichnet, dass** das untere Ventil (7) und das obere Ventil (8) identisch sind.

2. Dosierpumpe nach Anspruch 1, **dadurch gekennzeichnet, dass** die Ventile eine zylindrisch-konische Form aufweisen und eine in der Mitte durchbrochene Kuppel aufweisen, deren Wand in Verschlussstellung eine ringförmige Austrittsöffnung abdeckt.

3. Dosierpumpe nach einem der Ansprüche 1 oder 2, **dadurch gekennzeichnet, dass** das untere Ventil (7) auf einer Hohlröhre (13) befestigt ist, die mit dem Innenraum des Behälters kommuniziert.

4. Dosierpumpe nach einem der vorangegangenen Ansprüche, **dadurch gekennzeichnet, dass** das obere Ventil (8) am Ende der Austrittsdüse der Pumpe angebracht ist und einen Außenverschluss bildet.

5. Dosierpumpe nach einem der vorangegangenen Ansprüche, **dadurch gekennzeichnet, dass** die Ventile aus einem Material ausgebildet sind, dessen Shore-Härte A zwischen 40 und 80 beträgt.

6. Dosierpumpe nach einem der vorangegangenen Ansprüche, **dadurch gekennzeichnet, dass** sie Mittel (11, 21) zum Einschränken des Hubs der Drückervorrichtung umfasst.

7. Dosierpumpe nach Anspruch 1, **dadurch gekennzeichnet, dass** sie über einen Ring oder eine Kappe (3) dicht auf dem starren Behälter (2) angebracht ist.

8. Dosierpumpe nach einem der Ansprüche 1 bis 6, **dadurch gekennzeichnet, dass** sie direkt auf dem starren Behälter (2) angebracht ist.

9. Dosierpumpe nach einem der Ansprüche 1 bis 6, **dadurch gekennzeichnet, dass** sie auf dem Hals (17) eines im starren Behälter (2) untergebrachten flexiblen Beutels (16) angebracht ist.

10. Dosierpumpe nach Anspruch 9, **dadurch gekennzeichnet, dass** sie im Zwischenraum, der den flexiblen Beutel (16) von der Innenwand des steifen Behälters (2) trennt, eine Lufteinlassleitung umfasst.

11. Dosierpumpe nach Anspruch 10, **dadurch gekennzeichnet, dass** die Lufteinlassleitung auf der Höhe der Drückervorrichtung der Pumpe angeordnet ist und Mittel (19) umfasst, um deren Verschluss zu gewährleisten, wenn die Drückervorrichtung (9) in die Ruhestellung angehoben ist.

12. Dosierpumpe nach einem der Ansprüche 1 bis 8, **dadurch gekennzeichnet, dass** sie dicht auf dem Hals des starren Behälters (2) angebracht ist, dessen Boden ein Entlüftungsloch (22) umfasst.

13. Dosierpumpe nach Anspruch 12, **dadurch gekennzeichnet, dass** das Entlüftungsloch (22) mit einem Ventil (25) und einem Filter (24) versehen ist.

14. Verpackungs- und Spendervorrichtung für fluide, flüssige oder pastenartige Produkte, **dadurch gekennzeichnet, dass** sie eine Dosierpumpe nach einem der vorangegangenen Ansprüche umfasst, die mit einem starren Behälter kombiniert ist.
